# FASCICULE DE BREVET EUROPEEN

(11) **EP 0 655 603 B1**
(45) Date de publication et mention de la délivrance du brevet: **05.03.1997**
(21) Numéro de dépôt: 94116574.8
(22) Date de dépôt: 20.10.1994
(51) Int. Cl.: F42B 12/66

(54) **Munition comportant de projectiles reliés par des liens souples**
Munition mit Geschossen die mittels Seilen miteinander verbunden sind
Ammunition comprising projectiles connected to each other by means of flexible filaments

(30) Priorité: 01.11.1993 CH 3287/93
(43) Date de publication de la demande: 31.05.1995
(73) Titulaire: Baillod, Frédéric, CH-2300 La Chaux-de-Fonds (CH)
(72) Inventeur: Baillod, Frédéric, CH-2300 La Chaux-de-Fonds (CH)
(74) Mandataire: Micheli & Cie

(56) Documents cités:
- DE-U- 9 214 515
- DE-U- 9 308 186
- FR-A- 491 876
- FR-A- 805 306
- FR-A- 918 204
- US-A- 1 488 182
- US-A- 4 559 737
- US-A- 4 664 034

## Description

La présente invention concerne un dispositif permettant l'immobilisation de cibles en mouvement tel que des animaux ou des hommes, et plus particulièrement un dispositif dont les cartouches sont utilisables dans des armes classiques. Le problème principal inhérent à la neutralisation ou la capture d'un être vivant réside dans le fait d'immobiliser le sujet sans le blesser. On connait des cartouches pour armes à feux utilisant des balles en matière souple comme du caoutchouc par exemple. Ce type de munition permet de neutraliser un animal ou un être humain, mais présente l'inconvénient de causer des lésions, parfois graves en fonction du point d'impact de la balle. On connait également des dispositifs permettant de tirer des cartouches porte-seringue contenant un anesthésique pour neutraliser le sujet. Ces dispositifs sont complexes à fabriquer, ne peuvent généralement s'utiliser que dans une arme à un coup et présentent l'inconvénient de nécessiter un dosage précis du produit anesthésiant en fonction la taille du sujet que l'on cherche à capturer.

Les brevets FR 491.876 qui forme une base pour l'objet du préambule de la revendication 1, et US 4.664.034 décrivent des munitions dont les projectiles comportent plusieurs éléments reliés par des liens. Ces munitions ou projectiles sont principalement destinés à la lutte contre les avions ou hélicoptères et se tirent à partir d'une arme lourde.

Elles ne sont donc pas utilisables pour la capture d'animaux ou de personnes.

Le but de la présente invention est d'obvier les inconvénients précités en offrant un dispositif de capture comportant un propulseur et un projectile comprenant des masses reliées par un lien souple, ne causant pas de lésions au sujet contre lequel il est utilisé tout en garantissant une immobilisation efficace.

Le dispositif se distingue par les caractéristiques énumérées à la revendication 1.

Grâce à ces caractéristiques, on obtient un dispositif d'immobilisation efficace, d'un coût de fabrication modeste et qui peut être utilisé avec des armes à feu existantes. D'autres avantages ressortent des caractéristiques exprimées dans les revendications dépendantes et de la description exposant ci-après l'invention plus en détail à l'aide de dessins qui représentent schématiquement et à titre d'exemple quelques formes d'exécution du dispositif de capture selon la présente invention.

La figure 1 est une vue de côté en coupe partielle du dispositif selon la présente invention.

La figure 2 est une vue de dessus en coupe partielle du dispositif illustré a la figure 1.

La figure 3 est une vue en bout du projectile illustré à la figure 1.

La figure 4 est une vue en coupe longitudinale d'une variante du projectile illustré à la figure 1.

La figure 5 est une vue en coupe longitudinale d'une seconde variante du projectile illustré a la figure 1.

Le dispositif de capture comporte dans ses différentes variantes, un propulseur et un projectile.

Les figures 1 et 2 illustrent une forme d'exécution du dispositif de capture. En référence à ces figures, le projectile 47 est composé de deux masses symétriques comportant chacune une tête de projectile 47',47" solidaire d'une base 48',48". Ces bases 48',48" sont prolongées d'une queue demi cylindrique destinée à être introduite dans l'extrémité du canon 49 d'une arme à feu comme un revolver ou un pistolet. La propulsion du projectile est assurée par une cartouche à blanc par exemple. Les deux têtes 47',47" sont reliés ensemble par un lien souple 50. Une des extrémités de ce lien 50 est fixée dans la base 48' alors que l'autre extrémité du lien 50 est solidaire de la base 48". Le lien 50 est enroulé sur le dessus des têtes 47',47" sans les entourer comme cela ressort de la figure 1. Une enveloppe 51, généralement réalisée en carton ou en plastique, entoure et maintient côte à côte les deux demi projectiles 47',48',47",48". Cette enveloppe possède une ouverture à son extrémité opposée au canon de l'arme ce qui facilite sa séparation lors du départ du coup. Les têtes de projectiles 47',47" sont munies respectivement d'ailettes extérieures 52',52" et d'ailettes intérieures 53',53" qui favorisent l'écartement des deux demi projectiles 47',47",48',48" en vol. Au départ du coup, l'enveloppe 51 se déchire et retombe devant le canon et les projectiles 47',47",48',48" ont tendance à s'écarter l'un de l'autre dans des directions opposées dans un plan horizontal jusqu'à tension complète du lien 50 qui les relie. Au moment de l'impact, la partie centrale du lien 50 va toucher le sujet et par inertie les demi projectiles 47',48' et 47",48" vont entourer et immobiliser le sujet. On notera encore la présence de pics ou de crochets 54 fixés dans les bases 48',48" des projectiles. Ces crochets 54 ont pour fonction de s'accrocher dans les vêtements ou dans la peau du sujet capturé, empêchant ainsi une libération aisée. Des marques 55, sont pratiquées par tout moyen adéquat sur les tiges demi cylindriques prolongeant les bases 48',48". Ces marques 55 servent de repère et permettent d'ajuster l'introduction des demi tiges dans le canon. Il est ainsi possible en introduisant la tige du projectile 47 plus ou moins profondément dans le canon 49 de l'arme de régler la distance de tir.

La figure 3 est une vue en bout des deux demi projectiles 47',47" sans leur enveloppe protectrice 51.

La figure 4 illustre une variante du projectile illustré à la figure 1. Ce projectile est également constitué de deux demi projectiles comportant chacun une tête 47',47" solidaire d'une base 48',48". Les bases 48' et 48" reçoivent chacune l'extrémité d'un lien souple 50. Un canal 56 est ménagé au centre de la tige constituée des deux demi tiges prolongeant les bases 48',48". Ce canal 56 débouche à l'une de ses extrémité dans le canon 49 de l'arme et à son autre extrémité dans un évidement 57 situé au point de jonction des têtes 47',47" et des bases 48',48". Cet évidement 57 communique avec des cavités 58',58" pratiquées dans les têtes de projectiles 47',47". Une charge de poudre ou une fusée remplit les cavités 58',58" de chaque demi-projectile. Des mèches rapides 59',59" sont en contact avec les charges de poudre à l'une de leurs extrémités et débouchent dans le canon 49 de l'arme au travers du canal 56. Ainsi le départ du coup enflamme les mèches rapides 59',59" provoquant la combustion de la poudre ou l'allumage des fusées contenues dans les cavités 58',58". Des orifices circulaires de petit diamètre 60',60" sont prévus dans les bases 48',48" des demi projectiles et permettent l'évacuation des gaz de combustion des charges situées dans les cavités 48',48". Cette variante offre l'avantage d'augmenter l'effet d'encerclement du sujet lors de l'impact qui est provoqué non seulement à cause de l'inertie des demi projectiles mais également grâce à la poussée engendrée par la combustion des charges de poudre.

La figure 5 illustre une seconde variante du projectile illustré à la figure 1. Dans cette variante, le canal 46 communique par l'intermédiaire de passages 61',61" avec les cavités 58',58" situées dans les têtes 47',47". Dans cette variante, l'explosion de la charge propulsive provoque une surpression dans les cavités 58',58". La pression ainsi créée dans les cavités provoque un effet de réaction lorsque les gaz s'échappent par les orifices 60'60" augmentant l'effet d'inertie lors de l'enroulement des demi projectiles autour du sujet au moment de l'impact.

Dans toutes les formes d'éxécution décrites ci-dessus, les liens souples reliant les éléments constituant le projectile peuvent comporter des organes d'accrochage. Ces organes ont pour fonction, après l'enroulement du projectile autour du sujet, de s'accrocher dans les vêtements ou dans la peau du sujet augmentant de ce fait la difficulté de se libérer du projectile. Ces organes peuvent être constitué de crochets ou d'hameçons fixés par tout moyen adéquat et répartit le long du lien souple. Dans le cas d'un fil métallique utilisé comme lien souple, ces organes peuvent se présenter sous la forme d'aspérités comme celle que l'on trouve sur le fil de fer barbelé traditionnel.

Il est bien entendu que les modes de réalisation décrits ci-dessus ne présentent aucun caractère limitatif et qu'ils peuvent recevoir toutes modifications désirables à l'intérieur du cadre tel que défini par la revendication 1.

## Revendications

1. Dispositif de capture destiné à être utilisé avec une arme à feu conventionnelle comportant un propulseur et un projectile comportant des masses (47',47'') reliées par un lien souple (50), caractérisé par le fait que le nombre de masses est deux, par le fait que chaque masse présente une tête (47',47") et une queue semi-cylindrique (48',48'') dont la surface extérieure est décalée vers l'intérieur par rapport à la surface extérieure de la tête correspondante (47',47") qui lui est associée, de sorte que lorsque les deux masses sont placées côté à côte leurs deux queues (48',48") forment un corps cylindrique destiné à être introduit dans le canon (49) d'une arme à feu; par le fait que lorsque les deux masses (47',47") sont disposées côté à côte leurs têtes constituent un corps; par le fait que le propulseur est constitué par une cartouche à blanc pour l'arme à feu; et par le fait que lors de la mise à feu du propulseur une poussée est transmise auxdites masses (47',47") formant le corps par l'intermédiaire de leurs queues (48',48"), de sorte que celles-ci divergent lorsqu'elles quittent l'arme à feu.

2. Dispositif selon la revendication 1, caractérisé par le fait que chaque masse (47',47") constitue un demi-projectile, celui-ci étant muni d'ailettes (52',52").

3. Dispositif selon la revendication 2, caractérisé par le fait que des cavités (58',58") sont ménagées dans la tête (47',47") de chacun des demi-projectiles et par le fait que ces cavités (58',58") communiquent par l'intermédiaire d'un canal avec l'intérieur du canon de l'arme.

## Patentansprüche

1. Einfangvorrichtung mit einem Antrieb und einem Geschoss aus durch ein biegsames Bindeglied (50) verbundenen Massen (47', 47"), dazu bestimmt, mit einer herkömmlichen Feuerwaffe verwendet zu werden, und dadurch gekennzeichnet, dass die Zahl der Massen zwei beträgt, dadurch, dass jede Masse einen Kopf (47', 47") und einen halbzylindrischen Schwanz (48', 48") hat, dessen Aussenfläche relativ zur Aussenfläche des entsprechenden, mit ihm verbundenen Kopfes (47', 47") nach innen zu versetzt ist, und zwar so, dass wenn die beiden Massen nebeneinander liegen, ihre beiden Schwänze (48', 48") einen zylindrischen Körper bilden, der dazu bestimmt ist, in den Lauf (49) einer Feuerwaffe eingeführt zu werden; dadurch, dass wenn die beiden Massen (47', 47") nebeneinander liegen, ihre Köpfe einen Körper bilden; dadurch, dass der Antrieb durch eine Platzpatrone für die Feuerwaffe dargestellt wird; und dadurch, dass vermittels der Schwänze (48', 48") der den Körper bildenden, benannten Massen (47', 47") bei Zündung des Antriebs ein Schub auf diese Massen ausgeübt wird, und zwar derart, dass diese Massen beim Verlassen der Feuerwaffe auseinanderstreben.

2. Vorrichtung gemäss Anspruch 1, dadurch gekennzeichnet, dass jede Masse (47', 47") ein Halbgeschoss darstellt, das mit kleinen Flügeln (52', 52") versehen ist.

3. Vorrichtung gemäss Anspruch 2, dadurch gekennzeichnet, dass Hohlräume (58', 58") in den Kopf (47', 47") jedes der Halbgeschosse eingelassen sind und dass diese Hohlräume (58', 58") vermittels eines Kanals mit dem Inneren des Laufes der Feuerwaffe in Verbindung stehen.

## Claims

1. A device for capturing, designed for use with a conventional firearm, including a propellant and a projectile comprising masses (47', 47") connected together by a flexible link (50), characterized in that the number of masses is two, in that each mass has a head (47', 47") and a semi-cylindrical tail (48', 48") of which the outer surface is displaced inwards with respect to the outer surface of the corresponding head (47', 47") associated thereto, so that when the two masses are placed side by side, their two tails (48', 48") form a cylindrical body designed for introduction inside the canon (49) of a firearm; in that when the two masses (47', 47") are side by side, their heads form a body; in that the propellant is provided as a blank cartridge for the firearm; and in that upon firing the propellant, a thrust is transmitted to said masses (47', 47") forming the body via their tails (48', 48"), so that the same diverge when they leave the firearm.

2. A device according to claim 1, characterized in that each mass (47', 47") forms a semi-projectile, the latter being provided with fins (52', 52").

3. A device according to claim 2, characterized in that cavities (58', 58") are provided in the head (47', 47") of each one of the semi-projectiles and in that these cavities (58', 58") communicate via a channel with the inside of the barrel of the firearm.
